# EUROPÄISCHE PATENTSCHRIFT

(11) **EP 4 110 147 B1**
(45) Veröffentlichungstag und Bekanntmachung des Hinweises auf die Patenterteilung: **15.10.2025**
(21) Anmeldenummer: 20712830.7
(22) Anmeldetag: 26.02.2020
(51) Int. Cl.: A47K 10/28

(54) **HANDTUCHSPENDER**
HAND-TOWEL DISPENSER
DISTRIBUTEUR D'ESSUIE-MAIN

(43) Veröffentlichungstag der Anmeldung: 04.01.2023
(73) Patentinhaber: Noventa AG, 9444 Diepoldsau (CH)
(72) Erfinder: FREI, Christian, Oberriet (CH)
(74) Vertreter: Lusuardi, Werther
(86) Internationale Anmeldenummer: PCT/CH2020/000003
(87) Internationale Veröffentlichungsnummer: WO 2021/168592

(56) Entgegenhaltungen:
- GB-A- 1 288 780

## Beschreibung

Die Erfindung bezieht sich auf ein Verfahren zum Betreiben eines Handtuchspenders gemäss dem Oberbegriff des Patentanspruchs 1 und auf einen Handtuchspender gemäss dem Oberbegriff des Patentanspruchs 4.

Aus dem Dokument GB 1 288 780 A ist ein Handtuchspender gemäss dem Oberbegriff des Anspruchs 4 bekannt.

Aus dem Dokument US 6,267,460 B1 GAIDE ET AL. ist ein Handtuchspender bekannt, welcher nach dem Ausziehen von frischem Tuch eine bestimmte Länge an verbrauchtem Tuch ausgibt, so dass eine Handtuchschlaufe gebildet wird, welche dem Benutzer ein bequemes Trocknen der Hände ermöglicht. Nachteilig an diesem bekannten Handtuchspender ist jedoch, dass durch unsachgemässe Bedienung, d.h. durch mehrfaches Ausziehen von frischem Tuch kurzzeitig hintereinander und vor Einzug des verbrauchten Tuchs eine Bodenschlaufe gebildet werden kann, welche in der Folge während des Tucheinzugs nicht vollständig eingezogen werden kann.

Hier will die Erfindung Abhilfe schaffen. Der Erfindung liegt die Aufgabe zugrunde, ein Verfahren und einen Handtuchspender zur Verfügung zu stellen, bei welchem automatisch verhindert wird, dass eine Bodenschlaufe gebildet werden kann.

Die Erfindung löst die gestellte Aufgabe mit einem Verfahren zum Betreiben eines Handtuchspenders, welches die Merkmale des Anspruchs 1 aufweist, sowie mit einem Handtuchspender, welcher die Merkmale des Anspruchs 4 aufweist.

Die durch die Erfindung erreichten Vorteile sind im Wesentlichen darin zu sehen, dass dank dem erfindungsgemässen Verfahren und dem erfindungsgemässen Handtuchspender:
- keine Bodenschlaufe durch unsachgemässe Bedienung gebildet werden kann. Es ist aber immer eine Stoffschlaufe sichtbar. Bei einem allfälligen mehrfachen Ausziehen von frischem Tuch kurzzeitig hintereinander gibt der Handtuchspender vorne Tuch aus und zieht gleichzeitig das gebrauchte Tuch hinten wieder ein, so dass die beim ersten Ausziehen von frischem Tuch gebildete Stoffschlaufe gleich gross bleibt;
- im Ruhezustand des Handtuchspenders ist nur ein kleiner Stoffabschnitt sichtbar, an dem gezogen werden kann, bei der Benutzung gibt der Handtuchspender vorne sauberes Tuch und hinten gebrauchtes Tuch aus, so dass der Benutzer genug Tuch zum Trocknen der Hände zur Verfügung hat. Die so gebildete Stoffschlaufe bleibt auch bei einem mehrfachen Ausziehen von frischem Tuch gleich gross. Nach einer gewissen Zeit zieht der Handtuchspender das gebrauchte Tuch (Schmutztuch) jeweils ein, so dass wiederum nur ein kleiner Stoffabschnitt sichtbar ist;
- wenn hinten kein verbrauchtes Tuch ausgegeben würde, müsste der Benutzer, beim Stoff herausziehen laufend nachgreifen, um eine geeignete Handtuchschlaufe zu erhalten. Durch die parallele Ausgabe kann das Tuch ohne Nachgreifen ausgezogen werden. Ein hinterer Teil der Handtuchschlaufe, welcher vom Benutzer beim Trocknen der Hände nicht verwendet wird, kann durch bereits verschmutztes Tuch gebildet werden, so dass der Benutzer genug Tuch zum Trocknen der Hände zur Verfügung hat und frisches Tuch gespart werden kann.

Weitere vorteilhafte Ausgestaltungen der Erfindung können wie folgt kommentiert werden:
In einer speziellen Ausführungsform des erfindungsgemässen Verfahrens wird beim Abwickeln von frischem Tuch von der Frischtuchrolle durch den Benutzer via die Führungswalze ein Federspeicherantrieb für die Antriebsvorrichtung vorgespannt. Dadurch ist der Vorteil erreichbar, dass die Antriebsvorrichtung, die Positioniervorrichtung und die Zeitablaufsteuerung via die im Federspeicher gespeicherte Energie angetrieben werden können, so dass der Handtuchspender ohne Fremdenergie (z.B. elektrischer Energie) betrieben werden kann.

In einer anderen Ausführungsform des Verfahrens wird beim Einziehen und Aufwickeln des verbrauchten Tuchs auf die Schmutztuchrolle unter Schritt B) durch Arretieren der Führungswalze ein Abwickeln von frischem Tuch von der Frischtuchrolle kurzzeitig verhindert, so dass die Handtuchschlaufe vollständig eingezogen werden kann. Damit ist der Vorteil erreichbar, dass im Ruhezustand des Handtuchspenders keine Handtuchschlaufe vorhanden ist, so dass das frische Tuch im Handtuchspender aufbewahrt und vor Verschmutzung geschützt wird.

In einer speziellen Ausführungsform des erfindungsgemässen Handtuchspenders umfasst dieser eine Portioniervorrichtung, mittels welcher die Führungswalze arretierbar ist, so dass bei arretierter Führungswalze kein frisches Tuch von der Frischtuchrolle abwickelbar ist.

Die Erfindung und Weiterbildungen der Erfindung werden im Folgenden anhand der teilweise schematischen Darstellungen eines Ausführungsbeispiels noch näher erläutert.

Es zeigen:
Fig. 1 eine Seitenansicht einer Ausführungsform des erfindungsgemässen Handtuchspenders ohne die vordere Seitenwand des Gehäuses;
Fig. 2 eine perspektivische Darstellung der Aufnahmeeinrichtung für die Frischtuchrolle der in Fig. 1 dargestellten Ausführungsform des erfindungsgemässen Handtuchspenders;
Fig. 3 eine perspektivische Darstellung der Aufnahmeeinrichtung für die Frischtuchrolle der in Fig. 1 dargestellten Ausführungsform des erfindungsgemässen Handtuchspenders von der Rückseite her betrachtet;
Fig. 4 eine Seitenansicht des mechanischen Getriebes der in Fig. 1 dargestellten Ausführungsform des erfindungsgemässen Handtuchspenders in der Startposition und von innen nach aussen betrachtet;
Fig. 5 eine Seitenansicht des mechanischen Getriebes der in Fig. 1 dargestellten Ausführungsform des erfindungsgemässen Handtuchspenders in der Startposition und von aussen nach innen betrachtet;
Fig. 6 eine Seitenansicht des mechanischen Getriebes der in Fig. 1 dargestellten Ausführungsform des erfindungsgemässen Handtuchspenders während der normalen Ausgabe von Frischtuch und von innen nach aussen betrachtet;
Fig. 7 eine Seitenansicht des mechanischen Getriebes der in Fig. 1 dargestellten Ausführungsform des erfindungsgemässen Handtuchspenders während der normalen Ausgabe von Frischtuch und von aussen nach innen betrachtet;
Fig. 8 eine Seitenansicht des mechanischen Getriebes der in Fig. 1 dargestellten Ausführungsform des erfindungsgemässen Handtuchspenders in der Endposition der normalen Ausgabe von Frischtuch und von innen nach aussen betrachtet;
Fig. 9 eine Seitenansicht des mechanischen Getriebes der in Fig. 1 dargestellten Ausführungsform des erfindungsgemässen Handtuchspenders in der Endposition der normalen Ausgabe von Frischtuch und von aussen nach innen betrachtet;
Fig. 10 eine Seitenansicht des mechanischen Getriebes der in Fig. 1 dargestellten Ausführungsform des erfindungsgemässen Handtuchspenders während der retraktiven Ausgabe von Frischtuch und von innen nach aussen betrachtet;
Fig. 11 eine Seitenansicht des mechanischen Getriebes der in Fig. 1 dargestellten Ausführungsform des erfindungsgemässen Handtuchspenders während der retraktiven Ausgabe von Frischtuch und von aussen nach innen betrachtet;
Fig. 12 eine Seitenansicht des mechanischen Getriebes der in Fig. 1 dargestellten Ausführungsform des erfindungsgemässen Handtuchspenders in der Endposition der retraktiven Ausgabe von Frischtuch und von innen nach aussen betrachtet; und
Fig. 13 eine Seitenansicht des mechanischen Getriebes der in Fig. 1 dargestellten Ausführungsform des erfindungsgemässen Handtuchspenders in der Endposition der retraktiven Ausgabe von Frischtuch und von aussen nach innen betrachtet.

Die in den Fig. 1 - 13 dargestellte Ausführungsform des erfindungsgemässen Handtuchspenders 1 umfasst im Wesentlichen:
eine Aufnahmeeinrichtung 5 mit einer Schale 7 zum Einlegen einer Frischtuchrolle 8 und einer Führungswalze 25, wobei bei der Benutzung des Handtuchspenders 1 via die Führungswalze 25 frisches Tuch 6 von der Frischtuchrolle 8 abgewickelt wird;
eine Schmutztuchwalze 10, welche rotierbar im Handtuchspender 1 angeordnet ist und an welcher ein Ende des frischen Tuchs 6 befestigt wird, so dass verbrauchtes Tuch 9 beim Einziehen auf der Schmutztuchwalze 10 zu einer Schmutztuchrolle 11 aufwickelbar ist;
eine Antriebsvorrichtung 14 umfassend:
   - eine Antriebswalze 13, welche im Handtuchspender 1 rotierbar gelagert ist und an die Schmutztuchrolle 11 angedrückt wird, so dass die Schmutztuchrolle 11 zum Aufwickeln und Einziehen von verbrauchtem Tuch 9 durch die Antriebsvorrichtung 14 rotativ antreibbar ist,
   - ein an der Antriebswalze 13 angekuppeltes mechanisches Getriebe 20 mit einem Federspeicherantrieb 15, welcher durch Rotation der Führungswalze 25 beim Abwickeln von frischem Tuch 6 vorspannbar ist;
   - eine mechanische Zeitablaufsteuerung 16 (siehe unten: Normale Ausgabe, Schritt 7), welche durch Rotation der Führungswalze 25 via das mechanische Getriebe beim Abwickeln von frischem Tuch 6 aktivierbar ist und durch welche nach Ablauf einer Zeitdauer Δt der Federspeicherantrieb 15 zum Antreiben der Antriebswalze 13 via das mechanische Getriebe aktiviert wird und verbrauchtes Tuch 9 auf die Schmutztuchrolle 11 aufgewickelt wird;
   - einen Hebelmechanismus 200, welcher bei einer Aktivierung der Zeitablaufsteuerung 16 via das mechanische Getriebe 20 die Führungswalze 25 und die Antriebswalze 13 rotativ koppelt, so dass durch Rotation der Führungswalze 25 beim Abwickeln von frischem Tuch 6 simultan via die Antriebswalze 13 Tuch eingezogen und auf die Schmutztuchrolle 11 aufgewickelt wird (siehe unten: Retraktive Ausgabe); wobei mittels der Zeitablaufsteuerung 16 nach Ablauf der Zeitdauer Δt via das mechanische Getriebe 20 der Hebelmechanismus 200 betätigt wird, so dass die Führungswalze 25 und die Antriebswalze 13 rotativ entkoppelt werden.

Ferner umfasst der Handtuchspender 1 eine Portioniervorrichtung 17 (siehe unten: Normale Ausgabe, Schritt 6), mittels welcher die Führungswalze 25 kurzfristig arretiert wird, so dass bei arretierter Führungswalze 25 kein frisches Tuch 6 von der Frischtuchrolle 8 abwickelbar ist.

Die Antriebsvorrichtung 14 umfasst zudem ein Umkehrgetriebe, mittels welchem die Antriebswalze 13 rotativ antreibbar ist, so dass in einer ersten Drehrichtung der Antriebswalze 13 verbrauchtes Tuch 9 einziehbar und auf die Schmutztuchrolle 11 aufwickelbar ist (siehe unten: Retraktive Ausgabe, Schritt 3) und in einer zweiten Drehrichtung der Antriebswalze 13 verbrauchtes Tuch 9 von der Schmutztuchrolle 11 abwickelbar ist (siehe unten: Normale Ausgabe, Schritt 2).

Eine Ausführungsform des erfindungsgemässen Verfahrens zum Betrieb eines Handtuchspenders 1 wird im Folgenden mit Bezugnahme auf die Figuren 6 - 13 detailliert beschrieben. Im Wesentlichen umfasst das Verfahren die den folgenden Schritte:
A) Abwickeln von frischem Tuch 6 von einer in einem Handtuchspender 1 angeordneten Frischtuchrolle 8 durch einen Benutzer, wobei
   i) beim Abwickeln von frischem Tuch 6 via die erste Führungswalze 25 und ein mechanisches Getriebe 20 eine im Handtuchspender 1 angeordnete mechanische Zeitablaufsteuerung 16 (siehe unten: Normale Ausgabe, Schritt 7) aktiviert wird; und
   ii) die Ausgabe von frischem Tuch 6 durch Arretieren der Führungswalze 25 mittels einer Portioniervorrichtung 17 (siehe unten: Normale Ausgabe, Schritt 6) nach Ausgabe einer Tuchlänge ΔL an frischem Tuch 6 von der Frischtuchrolle 8 gestoppt wird; und
B) Einziehen und Aufwickeln des verbrauchten Tuchs 9 auf eine Schmutztuchrolle 11 mittels einer Antriebswalze 13, welche durch eine im Handtuchspender 1 angeordnete Antriebsvorrichtung 14 nach Ablauf einer durch die Zeitablaufsteuerung 16 bestimmten Zeitdauer Δt angetrieben wird, wobei die Antriebsvorrichtung 14 via das mechanische Getriebe 20 nach Ablauf der Zeitdauer Δt durch die Zeitablaufsteuerung 16 aktiviert wird, wobei
zwischen Schritt A) und Schritt B) die folgenden Schritte ausgeführt werden (siehe unten: Retraktive Ausgabe):
- Rotatives Koppeln der Führungswalze 25 und der Antriebswalze 13 mittels eines Hebelmechanismus 200, welcher bei der Aktivierung der Zeitablaufsteuerung 16 via das mechanische Getriebe 20 aktiviert wird, so dass während des Ablaufs der Zeitdauer Δt eine Rotation der Führungswalze 25 durch zusätzliches Abwickeln einer Tuchlänge ΔL an frischem Tuch 6 bewirkt, dass simultan via die Antriebswalze 13 eine Tuchlänge ΔL eingezogen und auf eine Schmutztuchrolle 11 aufgewickelt wird und gleichzeitig ein Zurücksetzen und erneutes Aktivieren der Zeitablaufsteuerung 16 erfolgt; und
- Betätigen des Hebelmechanismus 200 nach Ablauf der Zeitdauer Δt mittels der Zeitablaufsteuerung 16 via das mechanische Getriebe 20, so dass die Führungswalze 25 und die Antriebswalze 13 rotativ entkoppelt werden.

Beim Abwickeln von frischem Tuch 6 von der Frischtuchrolle 8 durch den Benutzer wird via die Führungswalze 25 ein Federspeicherantrieb 15 für die Antriebsvorrichtung 14 vorgespannt. Ferner wird beim Abwickeln von frischem Tuch 6 mittels des mechanischen Getriebes 20 ein Längsabschnitt ΔLv von verbrauchtem Tuch 9 von der Schmutztuchrolle 11 abgewickelt und ausgegeben, so dass durch den Längsabschnitt ΔL an frischem Tuch 6 und den Längsabschnitt ΔLv an verbrauchtem Tuch 9 eine Handtuchschlaufe 12 gebildet wird. Beim Einziehen und Aufwickeln des verbrauchten Tuchs 9 auf die Schmutztuchrolle 11 unter Schritt B) wird durch Arretieren der Führungswalze 25 ein Abwickeln von frischem Tuch 6 von der Frischtuchrolle 8 kurzzeitig verhindert wird, so dass die Handtuchschlaufe 12 vollständig eingezogen werden kann (siehe unten: Normale Ausgabe, Schritt 9).

### Startposition / Wartestellung (Fig. 4 und 5):

(1) Das erste Zahnrad 101, bzw. die erste Führungswalze 25 (Ausgabewalze) wird mittels Federn (nicht gezeichnet), welche an den ersten und zweiten Hebeln 211 und 212 befestigt sind, oben in Ruheposition gehalten.
(2) Der zweite Hebel 212 ist bei Position A aus dem Eingriff mit der Wippe 219 des achten Zahnrads 108 gelöst.
(3) Das sechste Zahnrad 106 wird über die vierten und fünften Übertragungshebel 214 und 215 aus dem Eingriff vom vierten Zahnrad 104 ("Laderad Motor") weggehalten.
(4) Das achte Zahnrad 108, welches an der Wippe 219 gelagert ist, wird über den dritten Hebel 213 aus dem Eingriff beim dritten Zahnrad 103 (Positionierrad) weggehalten.
(5) Der Schieber 216 wurde durch den ersten Hebel 211 nach rechts (Fig. 4) geschoben. Dadurch ist das dritte Zahnrad 103 (Portionierrad) für eine Umdrehung freigegeben.

### Normale Ausgabe (Fig. 6 - 9):

(1) Beim Ziehen von frischem Tuch 6 (Fig. 1), wird die erste Führungswalze 25 (Fig. 2) (Ausgabewalze) mit dem ersten Zahnrad 101 nach unten gezogen (Fig. 6: Pfeil E) und das erste Zahnrad 101 beginnt zu drehen und treibt die zweiten, dritten, vierten und fünften Zahnräder 102,103,104,105 an.
(2) Die vierten und fünften Hebel 214 und 215 drehen sich soweit, dass das sechste Zahnrad 106 in den Eingriff mit dem vierten Zahnrad 104 (Übertragungsrad) kommt. Dieses dreht somit das siebte Zahnrad 107 im Uhrzeigersinn (Fig. 7) an, welches die Antriebswalze 13 (Wickelwalze) antreibt, so dass hinten von der Schmutztuchrolle 11 (Fig. 1) Tuch ausgegeben wird.
(3) Das achte Zahnrad 108 ist über den zweiten Hebel 212 aussen blockiert, damit dieses im aktuellen Zustand nicht mit dem dritten Zahnrad 103 in Eingriff kommt.
(4) Das fünfte Zahnrad 105 ist mit dem Federspeicherantrieb 15 der Antriebsvorrichtung 14 (Federmotor) verbunden und dreht im Gegenuhrzeigersinn (Fig. 7), d.h. "retour", so dass die Feder des Federspeicherantriebs 15 vorgespannt (der Federmotor geladen) wird. Aufgrund der Übersetzung wird 20% mehr Energie geladen, als theoretisch benötigt wird.
(5) Der Schieber 216 wird über die Kurvenscheibe 217 (Fig. 8: Position B) vom dritten Zahnrad 103 (Portionierrad) nach hinten geschoben.
(6) Das dritte Zahnrad 103 (Portionierrad) dreht nun soweit bis es auf Anschlag (Fig. 8: Position C) fährt und die Bewegung, d.h. die Ausgabe von Frischtuch 6 wird gestoppt.
(7) Das zehnte Zahnrad 110 (Timersteuerung) wird über ca. 240° angetrieben, bis die Verzahnung aus dem elften Zahnrad 111 herausgleitet.
(8) Die Feder 120 (Fig. 9) zieht das zehnte Zahnrad 110 weiter, bis die kleine Verzahnung 112 (Fig. 2) des zehnten Zahnrads 110 in den Rotationsdämpfer 113 (Fig. 8) eingreift. Danach zieht die Feder 120 das zehnte Zahnrad 110 weiter bis die kleine Verzahnung 112 des zehnten Zahnrads 110 nun auch aus dem Rotationsdämpfer113 aus dem Eingriff heraus fällt. Diese Zeit wird über den Rotationsdämpfer 113 und die Federspannung geregelt.
(9) Läuft das zehnte Zahnrad 110 aus dem Zahnrad des Rotationsdämpfers 113 heraus, dann wird durch den Hebel 213 das sechste Zahnrad 106 aus dem Eingriff vom vierten Zahnrad 104 gelöst und die Stoppklinke 221 (Rastung nicht sichtbar) aus dem siebten Zahnrad 107 aus dem Eingriff gelöst. Dies löst den Stoffeinzug aus. Über den sechsten Hebel 218 wird die Stoffausgabe kurzzeitig blockiert, damit der Einzug vollständig von statten gehen kann. Der Stoffeinzug erfolgt durch den Federspeicherantrieb 15, welcher die Antriebswalze 13 (Fig. 1) im Uhrzeigersinn antreibt.
(10) Wird vor Ablauf der Zeitstoppfunktion am Stoff gezogen, fällt der Spender in die retraktive Funktion, welche nachfolgend erklärt wird.

### Retraktive Ausgabe (Fig. 10 - 13):

(1) Solange die Verzahnung des Rotationsdämpfers 113 (Dämpferverzahnung) im Eingriff mit der kleinen Verzahnung 112 des zehnten Zahnrads 110 ist, wird das achte Zahnrad 108 durch Federkraft (nicht gezeichnet) in Eingriff mit dem dritten Zahnrad 103 gebracht. (Auch wenn keine Bewegung erfolgt.) Der Hebel 213 lässt diese Bewegung zu.
(2) Wird nun am Stoff gezogen, drehen sich die ersten und zweiten Hebel 211 und 212 und blockieren die Wippe 219 des achten Zahnrads 108 bei Position D, so dass dieses achte Zahnrad 108 durch die einwirkende Kraft nicht aus dem Eingriff herausgedrückt wird.
(3) Im Gegensatz zur normalen Ausgabe (siebtes Zahnrad 107) dreht nun das zwölfte Zahnrad 114 in die entgegengesetzte Drehrichtung, d.h. im Gegenuhrzeigersinn (Fig. 11) und zieht den Stoff, welcher ausgegeben wird im gleichen Verhältnis hinten wieder ein.
(4) Bei der Rotation des dritten Zahnrads 103 (Portionierrad) wird die Zahnstange 220 (Fig. 13), welche durch die Wippe 219 des achten Zahnrads 108 an das mit dem dritten Zahnrad 103 auf derselben Achse rotativ gekoppelte dreizehnte Zahnrad gehalten wird, nach oben befördert. Dadurch wird das zehnte Zahnrad 110 (Zeitglied) jeweils wieder an den Anfang der Zeitstoppfunktion gesetzt und die Zeit läuft wieder ab.

Die Erfindung ist nicht einfach auf die oben erwähnten, besonders bevorzugten Ausführungsformen beschränkt, aber wird durch die beigefügten Ansprüche definiert.

## Patentansprüche

1. Verfahren zum Betrieb eines Handtuchspenders (1) mit den folgenden Schritten:
A) Abwickeln von frischem Tuch (6) von einer in einem Handtuchspender (1) angeordneten Frischtuchrolle (8) durch einen Benutzer, wobei
i) beim Abwickeln von frischem Tuch (6) via eine erste Führungswalze (25) und ein mechanisches Getriebe (20) eine im Handtuchspender (1) angeordnete mechanische Zeitablaufsteuerung (16) aktiviert wird; und
ii) die Ausgabe von frischem Tuch (6) durch Arretieren der Führungswalze (25) mittels einer Portioniervorrichtung (17) nach Ausgabe einer Tuchlänge ΔL an frischem Tuch (6) von der Frischtuchrolle (8) gestoppt wird; und
B) Einziehen und Aufwickeln des verbrauchten Tuchs (9) auf eine Schmutztuchrolle (11) mittels einer Antriebswalze (13), welche durch eine im Handtuchspender (1) angeordnete Antriebsvorrichtung (14) nach Ablauf einer durch die Zeitablaufsteuerung (16) bestimmten Zeitdauer Δt angetrieben wird, wobei die Antriebsvorrichtung (14) via das mechanische Getriebe (20) nach Ablauf der Zeitdauer Δt durch die Zeitablaufsteuerung (16) aktiviert wird, wobei
C) zwischen Schritt A) und Schritt B) die folgenden Schritte ausgeführt werden:
- Rotatives Koppeln der Führungswalze (25) und der Antriebswalze (13) mittels eines Hebelmechanismus (200), welcher bei der Aktivierung der Zeitablaufsteuerung (16) via das mechanische Getriebe (20) aktiviert wird, so dass während des Ablaufs der Zeitdauer Δt eine Rotation der Führungswalze (25) durch zusätzliches Abwickeln einer Tuchlänge ΔL an frischem Tuch (6) bewirkt, dass simultan via die Antriebswalze (13) eine Tuchlänge ΔL eingezogen und auf eine Schmutztuchrolle (11) aufgewickelt wird und gleichzeitig ein Zurücksetzen und erneutes Aktivieren der Zeitablaufsteuerung (16) erfolgt; und
- Betätigen des Hebelmechanismus (200) nach Ablauf der Zeitdauer Δt mittels der Zeitablaufsteuerung (16) via das mechanische Getriebe (20), so dass die Führungswalze (25) und die Antriebswalze (13) rotativ entkoppelt werden,
**dadurch gekennzeichnet, dass**
beim Abwickeln von frischem Tuch (6) mittels des mechanischen Getriebes (20) ein Längsabschnitt ΔLv von verbrauchtem Tuch (9) von der Schmutztuchrolle (11) abgewickelt und ausgegeben wird, so dass durch den Längsabschnitt ΔL an frischem Tuch (6) und den Längsabschnitt ΔLv an verbrauchtem Tuch (9) eine Handtuchschlaufe (12) gebildet wird.

2. Verfahren nach Anspruch 1, **dadurch gekennzeichnet, dass** beim Abwickeln von frischem Tuch (6) von der Frischtuchrolle (8) durch den Benutzer via die Führungswalze (25) ein Federspeicherantrieb (15) für die Antriebsvorrichtung (14) vorgespannt wird.

3. Verfahren nach Anspruch 1 oder 2, **dadurch gekennzeichnet, dass** beim Einziehen und Aufwickeln des verbrauchten Tuchs (9) auf die Schmutztuchrolle (11) unter Schritt B) durch Arretieren der Führungswalze (25) ein Abwickeln von frischem Tuch (6) von der Frischtuchrolle (8) kurzzeitig verhindert wird, so dass die Handtuchschlaufe (12) vollständig eingezogen werden kann.

4. Handtuchspender (1) umfassend:
eine Aufnahmeeinrichtung (5) mit einer Schale (7) zum Einlegen einer Frischtuchrolle (8) und einer Führungswalze (25), wobei bei der Benutzung des Handtuchspenders (1) via die Führungswalze (25) frisches Tuch (6) von der Frischtuchrolle (8) abwickelbar ist;
eine Schmutztuchwalze (10), welche rotierbar im Handtuchspender (1) angeordnet ist und an welcher ein Ende des frischen Tuchs (6) befestigbar ist, so dass verbrauchtes Tuch (9) beim Einziehen auf der Schmutztuchwalze (10) zu einer Schmutztuchrolle (11) aufwickelbar ist;
eine Antriebsvorrichtung (14) umfassend:
- eine Antriebswalze (13), welche im Handtuchspender (1) rotierbar gelagert ist und an die Schmutztuchrolle (11) andrückbar ist, so dass die Schmutztuchrolle (11) zum Aufwickeln und Einziehen von verbrauchtem Tuch (9) durch die Antriebsvorrichtung (14) rotativ antreibbar ist,
- ein an der Antriebswalze (13) angekuppeltes mechanisches Getriebe (20) mit einem Federspeicherantrieb (15), welcher durch Rotation der Führungswalze (25) beim Abwickeln von frischem Tuch (6) vorspannbar ist;
- eine mechanische Zeitablaufsteuerung (16), welche durch Rotation der Führungswalze (25) via das mechanische Getriebe beim Abwickeln von frischem Tuch (6) aktivierbar ist und durch welche nach Ablauf einer Zeitdauer Δt der Federspeicherantrieb (15) zum Antreiben der Antriebswalze (13) via das mechanische Getriebe (20) aktivierbar ist und verbrauchtes Tuch (9) auf die Schmutztuchrolle (11) aufwickelbar ist; wobei
- die Antriebsvorrichtung (14) zusätzlich einen Hebelmechanismus (200) umfasst, welcher bei einer Aktivierung der Zeitablaufsteuerung (16) via das mechanische Getriebe (20) die Führungswalze (25) und die Antriebswalze (13) rotativ koppelt, so dass durch Rotation der Führungswalze (25) beim Abwickeln von frischem Tuch (6) simultan via die Antriebswalze (13) Tuch einziehbar und auf die Schmutztuchrolle (11) aufwickelbar ist; wobei mittels der Zeitablaufsteuerung (16) nach Ablauf der Zeitdauer Δt via das mechanische Getriebe (20) der Hebelmechanismus (200) betätigbar ist, so dass die Führungswalze (25) und die Antriebswalze (13) rotativ entkoppelt werden,
**dadurch gekennzeichnet, dass**
die Antriebsvorrichtung (14) ein Umkehrgetriebe umfasst, mittels welchem die Antriebswalze (13) rotativ antreibbar ist, so dass in einer ersten Drehrichtung der Antriebswalze (13) verbrauchtes Tuch (9) einziehbar und auf die Schmutztuchrolle (11) aufwickelbar ist und in einer zweiten Drehrichtung der Antriebswalze (13) verbrauchtes Tuch (9) von der Schmutztuchrolle (11) abwickelbar ist.

5. Handtuchspender (1) nach Anspruch 4, **dadurch gekennzeichnet, dass** der Handtuchspender (1) eine Portioniervorrichtung (17) umfasst, mittels welcher die Führungswalze (25) arretierbar ist, so dass bei arretierter Führungswalze (25) kein frisches Tuch (6) von der Frischtuchrolle (8) abwickelbar ist.

## Claims

1. Method for operating a towel dispenser (1) comprising the following steps:
A) Unwinding fresh towel (6) from a fresh towel roll (8) arranged in a towel dispenser (1) by a user, wherein
i) when fresh towel (6) is unwound via a first guide roller (25) and a mechanical gear (20), a mechanical time control device (16) arranged in the towel dispenser (1) is activated; and
ii) the dispensing of fresh towel (6) is stopped by locking the guide roller (25) by means of a portioning device (17) after a towel length ΔL of fresh towel (6) has been dispensed from the fresh towel roll (8); and
B) Retracting and winding the used towel (9) onto a dirty towel roll (11) by means of a drive roller (13), which is driven by a drive device (14) arranged in the towel dispenser (1) after a time period Δt determined by the time control (16) has elapsed, wherein the drive device (14) is activated via the mechanical gear (20) after the time period Δt has elapsed by the time control (16), wherein
C) between step A) and step B), the following steps are performed:
- Rotary coupling of the guide roller (25) and the drive roller (13) by means of a lever mechanism (200), which is activated when the time sequence control (16) is activated via the mechanical gear (20), so that during the time period Δt, rotation of the guide roller (25) causes a length of cloth ΔL of fresh cloth (6) to be unwound, so that simultaneously, a length of cloth ΔL is pulled in via the drive roller (13) and wound onto a dirty cloth roll (11), and at the same time the time control (16) is reset and reactivated; and
- Actuating the lever mechanism (200) after the time period Δt has elapsed by means of the time control (16) via the mechanical gear (20), so that the guide roller (25) and the drive roller (13) are rotatably decoupled,
**characterized in that**
when unwinding fresh cloth (6) by means of the mechanical transmission (20), a longitudinal section ΔLv of used cloth (9) is unwound from the dirty cloth roll (11) and dispensed, so that a towel loop (12) is formed by the longitudinal section ΔL of fresh cloth (6) and the longitudinal section ΔLv of used cloth (9) form a towel loop (12).

2. Method according to claim 1, **characterized in that** when fresh cloth (6) is unwound from the fresh cloth roll (8) by the user via the guide roller (25), a spring-loaded drive (15) for the drive device (14) is preloaded.

3. Method according to claim 1 or 2, **characterized in that** when the used towel (9) is pulled in and wound onto the dirty towel roll (11) in step B), the guide roller (25) is locked to briefly prevent fresh towel (6) from being unwound from the fresh towel roll (8) is briefly prevented by locking the guide roller (25) during step B), so that the towel loop (12) can be completely retracted.

4. Towel dispenser (1) comprising:
a receptacle (5) with a tray (7) for inserting a roll of fresh towels (8) and a guide roller (25), whereby, when the towel dispenser (1) is in use, fresh towels (6) can be unwound from the roll of fresh towels (8) via the guide roller (25);
a waste towel roller (10) which is rotatably arranged in the towel dispenser (1) and to which one end of the fresh towel (6) can be attached, so that used towel (9) can be wound onto the waste towel roller (10) to form a waste towel roll (11) when pulled in;
a drive device (14) comprising:
∘ a drive roller (13) which is rotatably mounted in the towel dispenser (1) and can be pressed against the dirty towel roll (11) so that the dirty towel roll (11) can be rotated by the drive device (14) to wind up and pull in used towel (9),
∘ a mechanical gear (20) coupled to the drive roller (13) with a spring-loaded drive (15) which can be preloaded by rotating the guide roller (25) when unwinding fresh fabric (6);
∘ a mechanical time control (16) which can be activated by rotation of the guide roller (25) via the mechanical gear when unwinding fresh cloth (6) and by which, after a period of time Δt has elapsed, the spring-loaded drive (15) can be activated to drive the drive roller (13) via the mechanical gear (20) and used cloth (9) can be wound onto the dirty cloth roll (11); wherein
- the drive device (14) additionally comprises a lever mechanism (200) which, when the time control (16) is activated via the mechanical gear (20), rotatably couples the guide roller (25) and the drive roller (13), so that, when fresh cloth (6) is unwound, the rotation of the guide roller (25) simultaneously allows cloth to be drawn in via the drive roller (13) and wound onto the dirty cloth roll (11); whereby the time control (16) can be used to activate the lever mechanism (200) via the mechanical gear (20) after the time period Δt has elapsed, so that the guide roller (25) and the drive roller (13) are rotatably decoupled,
**characterized in that**
the drive device (14) comprises a reverse gear by means of which the drive roller (13) can be driven rotatably so that, in a first direction of rotation of the drive roller (13), used cloth (9) can be retracted and wound onto the dirty cloth roll (11), and in a second direction of rotation of the drive roller (13), used cloth (9) can be unwound from the dirty cloth roll (11).

5. Towel dispenser (1) according to claim 4, **characterized in that** the towel dispenser (1) comprises a portioning device (17) by means of which the guide roller (25) can be locked so that no fresh towel (6) can be unwound from the fresh towel roll (8) when the guide roller (25) is locked.

## Revendications

1. Procédé pour faire fonctionner un distributeur de serviettes (1), comprenant les étapes suivantes :
A) Déroulement par un utilisateur d'une serviette neuve (6) à partir d'un rouleau de serviettes neuves (8) disposé dans un distributeur de serviettes (1), dans lequel
i) lors du déroulement de la serviette neuve (6) via un premier rouleau de guidage (25) et un mécanisme d'entraînement mécanique (20), une commande mécanique de temporisation (16) disposée dans le distributeur de serviettes (1) est activée ; et
ii) la distribution de tissu neuf (6) est arrêtée par le blocage du rouleau de guidage (25) au moyen d'un dispositif de portionnement (17) après la distribution d'une longueur de tissu ΔL de tissu neuf (6) à partir du rouleau de tissu neuf (8) ; et
B) le retrait et l'enroulement de la serviette usagée (9) sur un rouleau de serviettes sales (11) au moyen d'un rouleau d'entraînement (13) qui est entraîné par un dispositif d'entraînement (14) disposé dans le distributeur de serviettes (1) après écoulement d'une durée Δt déterminée par la commande temporelle (16), le dispositif d'entraînement (14) étant activé via l'engrenage mécanique (20) après écoulement de la durée Δt par la commande temporelle (16),
C) entre l'étape A) et l'étape B), les étapes suivantes sont exécutées :
- couplage rotatif du rouleau de guidage (25) et du rouleau d'entraînement (13) au moyen d'un mécanisme à levier (200) qui est activé lors de l'activation de la commande temporelle (16) via l'engrenage mécanique (20), de sorte que pendant la durée Δt, une rotation du rouleau de guidage (25) provoque, par le déroulement supplémentaire d'une longueur de tissu ΔL de tissu neuf (6), l'introduction simultanée d'une longueur de tissu ΔL via le rouleau d'entraînement (13) et son enroulement sur un rouleau de tissu sale (11), ainsi que la réinitialisation et la réactivation simultanées de la commande temporelle (16) ; et
- Actionnement du mécanisme à levier (200) après écoulement de la durée Δt au moyen de la commande temporelle (16) via l'engrenage mécanique (20), de sorte que le rouleau de guidage (25) et le rouleau d'entraînement (13) soient désaccouplés en rotation,
**caractérisé en ce que**
lors du déroulement de la serviette neuve (6) à l'aide du mécanisme mécanique (20), une section longitudinale ΔLv de serviette usagée (9) est déroulée du rouleau de serviettes sales (11) et distribuée, de sorte qu'une boucle de serviette (12) est formée par la section longitudinale ΔL de serviette neuve (6) et la section longitudinale ΔLv de tissu usagé (9) forment une boucle de tissu (12).

2. Procédé selon la revendication 1, **caractérisé en ce que**, lors du déroulement du chiffon propre (6) du rouleau de chiffons propres (8) par l'utilisateur via le rouleau de guidage (25), un entraînement à ressort (15) pour le dispositif d'entraînement (14) est précontraint.

3. Procédé selon la revendication 1 ou 2, **caractérisé en ce que**, lors de l'enroulement et du déroulement du tissu usagé (9) sur le rouleau de tissu sale (11) à l'étape B), le déroulement du tissu neuf (6) du rouleau de tissu neuf (8) est brièvement empêché par le blocage du rouleau de guidage (25) (8) est brièvement empêché, de sorte que la boucle de serviette (12) peut être complètement rétractée.

4. Distributeur de serviettes (1) comprenant :
un dispositif de réception (5) avec une coque (7) pour insérer un rouleau de linges propres (8) et un rouleau de guidage (25), le rouleau de guidage (25) permettant, lors de l'utilisation du distributeur de linges (1), de dérouler des linges propres (6) à partir du rouleau de linges propres (8) ;
un rouleau à essuie-mains sales (10) qui est disposé de manière rotative dans le distributeur d'essuie-mains (1) et auquel une extrémité de l'essuie-mains propre (6) peut être fixée, de sorte que l'essuie-mains usagé (9) peut être enroulé sur le rouleau à essuie-mains sales (10) pour former un rouleau d'essuie-mains sales (11) lorsqu'il est tiré ;
un dispositif d'entraînement (14) comprenant :
- un rouleau d'entraînement (13) qui est monté de manière rotative dans le distributeur de serviettes (1) et qui peut être pressé contre le rouleau de chiffons (11), de sorte que le rouleau de chiffons (11) peut être entraîné en rotation par le dispositif d'entraînement (14) pour enrouler et retirer les chiffons usagés (9),
- un engrenage mécanique (20) couplé au rouleau d'entraînement (13) avec un entraînement à ressort (15) qui peut être précontraint par la rotation du rouleau de guidage (25) lors du déroulement de la lingette neuve (6) ;
- une commande mécanique de temporisation (16) qui peut être activée par la rotation du rouleau de guidage (25) via l'engrenage mécanique lors du déroulement d'un rouleau de papier neuf (6) et grâce à laquelle, après écoulement d'un laps de temps Δt, l'entraînement à ressort (15) peut être activé pour entraîner le rouleau d'entraînement (13) via l'engrenage mécanique (20) et le tissu usagé (9) peut être enroulé sur le rouleau à tissu sale (11) ; où
- le dispositif d'entraînement (14) comprend en outre un mécanisme à levier (200) qui, lors de l'activation de la commande temporisée (16) via l'engrenage mécanique (20), couple de manière rotative le rouleau de guidage (25) et le rouleau d'entraînement (13), de sorte que la rotation du rouleau de guidage (25) lors du déroulement du chiffon neuf (6) permet simultanément, via le rouleau d'entraînement (13), de tirer le chiffon et de l'enrouler sur le rouleau de chiffon sale (11) ; le mécanisme à levier (200) pouvant être actionné au moyen de la commande temporelle (16) après écoulement de la durée Δt via l'engrenage mécanique (20), de sorte que le rouleau de guidage (25) et le rouleau d'entraînement (13) sont désaccouplés en rotation,
**caractérisé en ce que**
le dispositif d'entraînement (14) comprend un mécanisme d'inversion au moyen duquel le rouleau d'entraînement (13) peut être entraîné en rotation de telle sorte que, dans un premier sens de rotation du rouleau d'entraînement (13), le tissu usagé (9) peut être rétractée et enroulée sur le rouleau de chiffon sale (11) et que, dans un deuxième sens de rotation du rouleau d'entraînement (13), le chiffon usagé (9) peut être déroulé du rouleau de chiffon sale (11).

5. Distributeur de serviettes (1) selon la revendication 4, **caractérisé en ce que** le distributeur de serviettes (1) comprend un dispositif de dosage (17) permettant de bloquer le rouleau de guidage (25) de manière à ce qu'aucune serviette neuve (6) ne puisse être déroulée du rouleau de serviettes neuves (8) lorsque le rouleau de guidage (25) est bloqué.
